# EUROPÄISCHE PATENTSCHRIFT

(11) **EP 1 621 668 B1**
(45) Veröffentlichungstag und Bekanntmachung des Hinweises auf die Patenterteilung: **26.11.2008**
(21) Anmeldenummer: 05104775.1
(22) Anmeldetag: 02.06.2005
(51) Int. Cl.: D21G 1/00

(54) **Kalander und Verfahren zum Kalandrieren einer Papierbahn**
Calender and method of calendering a paper web
Calandre et procédé de calandrage d'une bande de papier

(30) Priorität: 31.07.2004 DE 102004037237
(43) Veröffentlichungstag der Anmeldung: 01.02.2006
(73) Patentinhaber: Voith Patent GmbH, 89522 Heidenheim (DE)
(72) Erfinder: Kohnen, Josef, 47918, Tönisvorst (DE)
(74) Vertreter: Kunze, Klaus

(56) Entgegenhaltungen:
- EP-A- 0 822 289
- EP-A- 0 890 676
- EP-A- 0 972 880
- EP-A- 1 026 316
- EP-A- 1 557 490
- DE-A1- 3 821 027

## Beschreibung

Die Erfindung betrifft eine Vorrichtung gemäß Anspruch 1 sowie ein Verfahren gemäß Anspruch 7.

Bei der Herstellung von mattem Papier wird die Papierbahn häufig durch einen Pressspalt geführt, der von zwei Presswalzen mit weicher Manteloberfläche (elastischer Bezug) gebildet wird, dem sogenannten Mattsatinage-Pressspalt.

Die EP-A-0890676 offenbart einen Kalander, bei dem der letzte Nip durch Festsetzen der letzten Zwischenwalze unabhängig von den anderen Walzen geschlossen werden kann. Der Nip dient dabei als Softkalander mit einer harten und einer elastischen Walze.

Die DE-A-3821027 offenbart einen Mattnip aus zwei elastischen Walzen in einem oder mehreren Softkalandern.

Um bei heute üblichen Mehrwalzenkalandern den Übergang von einer Glanzsatinage zu einer Mattsatinage zu ermöglichen, wurde bei der in der DE 196 31 056 beschriebenen Lösung der ersten Endwalze eine durchbiegungsgesteuerte Zusatzwalze zugeordnet.

Zur Herstellung von mattem Papier wird die Papierbahn dabei ausschließlich durch den Pressspalt zwischen der End- und der Zusatzwalze geführt.

Die Durchbiegungssteuerung der Zusatzwalze und die zusätzlich zur Zusatzwalze gerichtete Abstützung der Endwalze sind relativ aufwendig.

Die Aufgabe der Erfindung ist es daher den Aufwand zur Ermöglichung von Glanz- und Mattsatinage zu vermindern.

Erfindungsgemäß wurde die Aufgabe dadurch gelöst, dass die andere Endwalze mit einer weichen, letzten Zwischenwalze den letzten Pressspalt bildet und sowohl die letzte Zwischenwalze als auch die mit der letzten Zwischenwalze einen vorletzten Pressspalt bildende harte, vorletzte Zwischenwalze arretierbar sind. Dabei wird die Papierbahn auch zur Herstellung von glänzendem Papier durch den ersten Mattsatinage-Pressspalt geführt.

Zur Herstellung von mattem Papier wird die Papierbahn ausschließlich durch den zwischen der weichen, letzten Zwischenwalze und der weichen Endwalze gebildeten Mattsatinage-Pressspalt geführt, wobei die letzte Zwischenwalze arretiert ist. Dies bedeutet, dass die anderen Pressspalte geöffnet sein können.

Um mit dem gleichen Kalander auch semi-mattes Papier herstellen zu können, wird die Papierbahn erst durch zwei Pressspalte geführt, in denen beide Seiten der Papierbahn abwechselnd mit einer glatten, harten sowie einer weichen Presswalzen-Manteloberfläche behandelt werden. Anschließend durchläuft die Papierbahn den Mattsatinage-Pressspalt zwischen der Endwalze und der letzten Zwischenwalze.

Konkret wird die Papierbahn hierzu durch den ersten Pressspalt zwischen der ersten, vorzugsweise oberen Endwalze und der weichen, ersten Zwischenwalze, den vorletzten Pressspalt zwischen der vorletzten, harten Zwischenwalze und der letzten, weichen Zwischenwalze und anschließend durch den Mattsatinage-Pressspalt geführt. Dabei sind nur die erste sowie die vorletzte Zwischenwalze arretiert.

Zur Herstellung von glänzendem Papier wird die Papierbahn durch alle Pressspalten des Walzenstapels von der ersten bis zur letzten Zwischenwalze geführt, wobei keine Zwischenwalze arretiert ist. Der Mattsatinage-Pressspalt hat keinen negativen Einfluß auf das Satinageergebnis.

Die gegenüber bekannten Mehrwalzenkalandern zusätzlich zum Einsatz kommende weiche, letzte Zwischenwalze unterscheidet sich nicht von den anderen weichen Zwischenwalzen des Walzenstapels. Dies minimiert nicht nur die Anzahl an Ersatzwalzen sondern bedeutet auch eine wesentliche Einsparung gegenüber der durchbiegungsgesteuerten Zusatzwalze des Standes der Technik oder eines separaten Mattkalanders.

Eine vorteilhafte, insbesondere raumsparende Anordnung ergibt sich, wenn die Pressebene zur Horizontalen vorzugsweise mit einem Winkel von ca. 45° geneigt ist. Es kann jedoch von Vorteil sein, die Pressebene senkrecht anzuordnen.

Die Durchbiegungsausgleichseinrichtung der Endwalzen wird von Stützelementen auf dem Träger der jeweiligen Endwalze gebildet, die den Walzenmantel der Endwalze zur gegenüberliegenden Zwischenwalze hin drücken.

Diese Bewegung des Walzenmantels auf die Zwischenwalze zu, führt nach dem Zusammenfahren des Walzenstapels über externe Stellglieder zum Druckaufbau in den Pressspalten, auch zwischen den Zwischenwalzen, sofern diese entlang der Pressebene verschiebbar gelagert sind.

Diese Verschiebbarkeit kann dadurch ermöglicht werden, dass die Zwischenwalzen an Hebeln gelagert sind, die vorzugsweise ständerfeste Schwenkachsen aufweisen und/oder an Schlitten gelagert sind, die am Ständer parallel zur Pressebene verschiebbar geführt sind.

Nachfolgend soll die Erfindung an einem Ausführungsbeispiel näher erläutert werden. In der beigefügten Zeichnung zeigt:
- Figur 1:: einen schematischen Querschnitt durch einen Kalander zur Glanzsatinage,
- Figur 2:: zur Semi-Mattsatinage und
- Figur 3:: zur Mattsatinage.

Die Figuren zeigen einen Mehrwalzenkalander zur Satinage einer Papierbahn 1 mit einem Ständer 7 zur Lagerung eines Walzenstapels, welcher hier von zwei Endwalzen 2 und neun Zwischenwalzen 3,4 gebildet wird, deren Achsen in einer gemeinsamen Pressebene 9 angeordnet sind. Dabei bilden jeweils benachbarte Presswalzen eine Pressspalt. Zwischen den Pressspalten wird die Papierbahn über Leitwalzen 5 von oben nach unten geführt.

Die Pressebene 9 ist zur Horizontalen mit einem Winkel von 45° geneigt, wobei die untere Endwalze 2 und die Zwischenwalzen 3,4 über Hebel parallel zur Pressebene 9 begrenzt verschiebbar sind. Der Abstand zwischen den Walzen des Walzenstapels wird über einen unter der unteren Endwalze 2 vorhandenen Hubmechanismus 6 vermindert und beim Öffnen des Kalanders vergrößert.

Die Endwalzen 2 besitzen außerdem jeweils eine in Richtung der Zwischenwalzen 3,4 wirkende Durchbiegungsausgleichseinrichtung 8, welche von Stützelementen des Trägers der Endwalze 2 gebildet wird, die den Walzenmantel der Endwalze 2 zur gegenüberliegenden Zwischenwalze 3,4 hin drücken und so die Pressdrücke in den Pressspalten erzeugen.

Bei den Stützelementen handelt es sich um hydraulische Stützkolben mit hydrostatischer und/oder hydrodynamischer Schmierung der Kontaktfläche mit dem Walzenmantel.

Der Walzenmantel der Endwalzen 2 besitzt einen elastischen Bezug. Außerdem gibt es beispielhaft vier harte Zwischenwalzen 4 mit einer glatten, beheizten und harten Manteloberfläche und fünf weiche Zwischenwalzen 3 mit einer weichen Manteloberfläche.

Dies ermöglicht es, wie für Mehrwalzenkalander typisch, dass an jedem Pressspalt eine weiche Endwalze 2 oder zumindest eine weiche Zwischenwalze 3 beteiligt ist.

Dabei bildet die obere Endwalze 2 mit einer harten, ersten Zwischenwalze 4 den ersten Pressspalt und die untere Endwalze 2 mit einer weichen, letzten Zwischenwalze 3 den letzten Mattsatinage-Pressspalt.

Bei der in Figur 1 gezeigten Glanzsatinage durchläuft die Papierbahn 1 alle Pressspalte des Walzenstapels. Damit dabei beide Seiten der Papierbahn 1 zur Glättung mit zwei glatten Mantelflächen der Zwischenwalzen 4 in Kontakt kommen, wird etwa in der Mitte des Walzenstapels zur Wendung ein Pressspalt zwischen zwei weichen Zwischenwalzen 3 gebildet.

Im Unterschied hierzu zeigt Figur 3 die Herstellung eines matten Papiers. Hierzu durchläuft die Papierbahn 1 nur den letzten Mattsatinage-Pressspalt zwischen der weichen Zwischenwalze 3 und der weichen Endwalze 2. Damit nur dieser letzte Pressspalt geschlossen wird, ist die letzte Zwischenwalze 3 am Ständer 7 zumindest hinsichtlich der Verschiebbarkeit arretiert. Die Durchbiegungsausgleichseinrichtung 8 dieser Endwalze 2 wirkt so nur auf die benachbarte Zwischenwalze 3 und nicht auch auf die darüber angeordneten ein.

Bei der Kalanderanordnung gemäß Figur 2 sind die den vorletzten Pressspalt mit der weichen, letzten Zwischenwalze 3 bildende harte, vorletzte Zwischenwalze 4 sowie die obere, harte, erste Zwischenwalze 4 arretiert. Im Ergebnis werden durch die Durchbiegungsausgleichseinrichtungen 8 der beiden Endwalzen 2 Pressdrücke im ersten, vorletzten und letzen Pressspalt erzeugt. Beim Durchlaufen des ersten und vorletzten Pressspaltes kommen die beiden Seiten der Papierbahn abwechselnd mit einer weichen und einer harten Manteloberfläche in Kontakt, bevor sie den Mattsatinage-Pressspalt durchlaufen.

## Patentansprüche

1. Kalander zur Behandlung einer Papierbahn (1) in einer Maschine zur Herstellung und/oder Veredlung derselben mit einem Ständer (7) zur Lagerung eines Walzenstapels, welcher zwei Endwalzen (2) und mehrere Zwischenwalzen (3,4) umfasst, deren Achsen in einer gemeinsamen Pressebene (9) angeordnet sind, wobei die Endwalzen (2) einen elastischen Bezug besitzen und jeweils eine in Richtung der Zwischenwalzen (3,4) wirkende Durchbiegungsausgleichseinrichtung (8) aufweisen, mehrere harte Zwischenwalzen (4) mit einer glatten, beheizten und harten Manteloberfläche und mehrere weiche Zwischenwalzen (3) mit einer weichen Manteloberfläche vorhanden sind, jeweils benachbarte Walzen einen Pressspalt bilden und an jedem Pressspalt eine Endwalze (2) oder zumindest eine weiche Zwischenwalze (3) beteiligt ist und eine Endwalze (2) mit einer harten, ersten Zwischenwalze (4) den ersten Pressspalt bildet, **dadurch gekennzeichnet, dass** die andere Endwalze (2) mit einer weichen, letzten Zwischenwalze (3) den letzten Pressspalt bildet und sowohl die letzte Zwischenwalze (3) als auch die mit der letzten Zwischenwalze (3) einen vorletzten Pressspalt bildende harte, vorletzte Zwischenwalze (4) arretierbar sind.

2. Kalander nach Anspruch 1, **dadurch gekennzeichnet, dass** auch die erste Zwischenwalze (4) arretierbar ist.

3. Kalander nach Anspruch 1 oder 2, **dadurch gekennzeichnet, dass** die Pressebene (9) zur Horizontalen vorzugsweise mit einem Winkel von ca. 45° geneigt ist.

4. Kalander nach einem der vorhergehenden Ansprüche, **dadurch gekennzeichnet, dass** die Zwischenwalzen (3,4) an Hebeln gelagert sind, die vorzugsweise ständerfeste Schwenkachsen aufweisen.

5. Kalander nach einem der vorhergehenden Ansprüche, **dadurch gekennzeichnet, dass**
die Zwischenwalzen (3,4) an Schlitten gelagert sind , die am Ständer (7) parallel zur Pressebene (9) verschiebbar geführt sind.

6. Kalander nach einem der vorhergehenden Ansprüche, **dadurch gekennzeichnet, dass**
die Durchbiegungsausgleichseinrichtung (8) von Stützelementen des Trägers der Endwalze (2) gebildet wird, die den Walzenmantel der Endwalze (2) zur Zwischenwalze (3,4) hin drücken.

7. Verfahren zur Herstellung einer mattern, semi-mattern oder glänzenden Papierbahn (1) in einem Kalander, welcher zwei Endwalzen (2) und mehrere Zwischenwalzen (3,4) umfasst, deren Achsen in einer gemeinsamen Pressebene (9) angeordnet sind, wobei die Endwalzen (2) einen elastischen Bezug besitzen und jeweils eine in Richtung der Zwischenwalzen (3,4) wirkende Durchbiegungsausgleichseinrichtung (8) aufweise, mehrere harte Zwischenwalzen (4) mit einer glatten, beheizten und harten Manteloberfläche und mehrere weiche Zwischenwalzen (3) mit einer weichen Manteloberfläche vorhanden sind, jeweils benachbarte Walzen einen Pressspalt bilden und an jedem Pressspalt eine Endwalze (2) oder zumindest eine weiche Zwischenwalze (3) beteiligt ist und eine Endwalze (2) mit einer harten, ersten Zwischenwalze (4) den ersten Pressspalt bildet, insbesondere nach einem der vorhergehenden Ansprüche, wobei die andere Endwalze (2) mit einer weichen, letzten Zwischenwalze (3) den letzten Pressspalt bildet und die Papierbahn (1) gedenfalls, d.h. auch zur Herstellung einer glänzenden Papierbahn, durch den letzten Pressspalt geführt wird.

8. Verfahren nach Anspruch 7, **dadurch gekennzeichnet, dass**
die Papierbahn zur Herstellung von mattem Papier ausschließlich durch den letzten Pressspalt geführt wird, wobei die letzte Zwischenwalze (3) arretiert ist.

9. Verfahren nach Anspruch 7, **dadurch gekennzeichnet, dass**
die letzte Zwischenwalze (3) mit einer harten, vorletzten Zwischenwalze (4) einen vorletzten Pressspalt bildet und die Papierbahn zur Herstellung von semimattem Papier durch den ersten, vorletzten und letzen Pressspalt geführt wird, wobei die erste (3) sowie die vorletzte Zwischenwalze (4) arretiert sind.

## Claims

1. Calender for treating a paper web (1) in a machine for producing and/or finishing the same, having a stand (7) for mounting a roll stack which comprises two end rolls (2) and a plurality of intermediate rolls (3, 4), whose axes are arranged in a common pressing plane (9), the end rolls (2) having a resilient cover and in each case having a deflection compensating device (8) acting in the direction of the intermediate rolls (3, 4), there being a plurality of hard intermediate rolls (4) having a smooth, heated and hard circumferential surface and a plurality of soft intermediate rolls (3) having a soft circumferential surface, in each case adjacent rolls forming a press nip and one end roll (2) or at least one soft intermediate roll (3) being involved in each press nip, and one end roll (2) forming the first press nip with a hard, first intermediate roll (4), **characterized in that** the other end roll (2) forms the last press nip with a soft, last intermediate roll (3), and it being possible for both the last intermediate roll (3) and the penultimate hard intermediate roll (4) forming a penultimate press nip with the last intermediate roll (3) to be locked.

2. Calender according to Claim 1, **characterized in that** the first intermediate roll (4) can also be locked.

3. Calender according to Claim 1 or 2, **characterized in that** the pressing plane (9) is inclined with respect to the horizontal, preferably at an angle of about 45°.

4. Calender according to one of the preceding claims, **characterized in that** the intermediate rolls (3, 4) are mounted on levers, which preferably have pivot axes fixed to the stand.

5. Calender according to one of the preceding claims, **characterized in that** the intermediate rolls (3, 4) are mounted on carriages, which are displaceably guided on the stand (7) parallel to the pressing plane (9).

6. Calender according to one of the preceding claims, **characterized in that** the deflection compensating device (8) is formed by supporting elements of the carrier of the end roll (2), which press the roll shell of the end roll (2) towards the intermediate roll (3, 4).

7. Method for producing a matt, semi-matt or glossy paper web (1) in a calender which comprises two end rolls (2) and a plurality of intermediate rolls (3, 4), whose axes are arranged in a common pressing plane (9), the end rolls (2) having a resilient cover and in each case having a deflection compensating device (8) acting in the direction of the intermediate rolls (3, 4), there being a plurality of hard intermediate rolls (4) having a smooth, heated and hard circumferential surface and a plurality of soft intermediate rolls (3) having a soft circumferential surface, in each case adjacent rolls forming a press nip and one end roll (2) or at least one soft intermediate roll (3) being involved in each press nip, and one end roll (2) forming the first press nip with a hard, first intermediate roll (4), in particular according to one of the preceding claims, the other end roll (2) forming the last press nip with a soft, last intermediate roll (3), and the paper web (1) being led through the last press nip in any case, that is to say even for the production of a glossy paper web.

8. Method according to Claim 7, **characterized in that**, in order to produce matt paper, the paper web is led only through the last press nip, the last intermediate roll (3) being locked.

9. Method according to Claim 7, **characterized in that** the last intermediate roll (3) forms a penultimate press nip with a hard, penultimate intermediate roll (4) and, in order to produce semi-matt paper, the paper web is led through the first, penultimate and last press nips, the first (3) and the penultimate intermediate roll (4) being locked.

## Revendications

1. Calandre pour le traitement d'une bande de papier (1) dans une machine de fabrication et/ou de traitement de celle-ci, avec une cage (7) pour supporter une pile de cylindres, qui comprend deux cylindres d'extrémité (2) et plusieurs cylindres intermédiaires (3, 4), dont les axes sont disposés dans un plan de pressage commun (9), dans laquelle les cylindres d'extrémité (2) comportent un revêtement élastique et présentent chacun un dispositif de compensation de flèche (8) agissant en direction des cylindres intermédiaires (3, 4), il se trouve plusieurs cylindres intermédiaires durs (4) avec une surface latérale lisse, chauffée et dure et plusieurs cylindres intermédiaires souples (3) avec une surface latérale souple, des cylindres respectivement voisins forment une fente de pressage et un cylindre d'extrémité (2) ou au moins un cylindre intermédiaire souple (3) participe à chaque fente de pressage et un cylindre d'extrémité (2) forme la première fente de pressage avec un premier cylindre intermédiaire dur (4), **caractérisée en ce que** l'autre cylindre d'extrémité (2) forme la dernière fente de pressage avec un dernier cylindre intermédiaire souple (3) et aussi bien le dernier cylindre intermédiaire (3) que l'avant-dernier cylindre intermédiaire dur (4) formant une avant-dernière fente de pressage avec le dernier cylindre intermédiaire (3) peuvent être bloqués.

2. Calandre selon la revendication 1, **caractérisée en ce que** le premier cylindre intermédiaire (4) peut également être bloqué.

3. Calandre selon la revendication 1 ou 2, **caractérisée en ce que** le plan de pressage (9) est incliné de préférence d'un angle d'environ 45° par rapport à l'horizontale.

4. Calandre selon l'une quelconque des revendications précédentes, **caractérisée en ce que** les cylindres intermédiaires (3, 4) sont montés sur des leviers, qui présentent des axes de pivotement de préférence stationnaires.

5. Calandre selon l'une quelconque des revendications précédentes, **caractérisée en ce que** les cylindres intermédiaires (3, 4) sont montés sur des chariots, qui sont guidés de manière coulissante sur la cage (7) parallèlement au plan de pressage (9).

6. Calandre selon l'une quelconque des revendications précédentes, **caractérisée en ce que** le dispositif de compensation de flèche (8) est formé par des éléments de soutien du support du cylindre d'extrémité (2), qui poussent la surface latérale du cylindre d'extrémité (2) vers le cylindre intermédiaire (3, 4).

7. Procédé de fabrication d'une bande de papier mat, satiné ou brillant (1) dans une calandre, qui comprend deux cylindres d'extrémité (2) et plusieurs cylindres intermédiaires (3, 4), dont les axes sont disposés dans un plan de pressage commun (9), dans laquelle les cylindres d'extrémité (2) comportent un revêtement élastique et présentent chacun un dispositif de compensation de flèche (8) agissant en direction des cylindres intermédiaires (3, 4), il se trouve plusieurs cylindres intermédiaires durs (4) avec une surface latérale lisse, chauffée et dure et plusieurs cylindres intermédiaires souples (3) avec une surface latérale souple, des cylindres respectivement voisins forment une fente de pressage et un cylindre d'extrémité (2) ou au moins un cylindre intermédiaire souple (3) participe à chaque fente de pressage et un cylindre d'extrémité (2) forme la première fente de pressage avec un premier cylindre intermédiaire dur (4), en particulier selon l'une quelconque des revendications précédentes, dans lequel l'autre cylindre d'extrémité (2) forme la dernière fente de pressage avec un dernier cylindre intermédiaire souple (3) et la bande de papier (1) est dans tous les cas, c'est-à-dire aussi pour la fabrication d'une bande de papier brillant, guidée à travers la dernière fente de pressage.

8. Procédé selon la revendication 7, **caractérisé en ce que** la bande de papier est guidée exclusivement à travers la dernière fente de pressage pour la fabrication de papier mat, le dernier cylindre intermédiaire (3) étant alors bloqué.

9. Procédé selon la revendication 7, **caractérisé en ce que** le dernier cylindre intermédiaire (3) forme une avant-dernière fente de pressage avec un avant-dernier cylindre intermédiaire dur (4) et la bande de papier est guidée à travers la première, l'avant-dernière et la dernière fentes de pressage pour la fabrication de papier satiné, le premier cylindre intermédiaire (3) et l'avant-dernier cylindre intermédiaire (4) étant alors bloqués.
